# DEMANDE DE BREVET EUROPEEN

(11) **EP 0 288 438 A1**
(43) Date de publication de la demande: **26.10.1988**
(21) Numéro de dépôt: 88810258.9
(22) Date de dépôt: 22.04.1988
(51) Int. Cl.: A44C 5/10

(54) **Bracelet**

(30) Priorité: 23.04.1987 CH 1551/87
(71) Demandeur: Sirmakes, Vartan, CH-1207 Genève (CH)
(72) Inventeur: Castagna, Jean-Claude, F-74140 Saint-Cergues Douvaine (FR)
(74) Mandataire: Charbonnier, Georges R.

(57) **Abrégé**

Le bracelet est composé de maillons (10 A,B), de pièces de liaison (11) et de goupilles d'assemblages (12).

Les pièces de liaison (11) sont articulées entre elles par l'intermédiaire des goupilles (12) de manière à prendre en sandwich les maillons (10 A,B) en leur interdisant tout déplacement relatif dans le sens longitudinal et le sens transversal du bracelet.

## Description

La présente invention a pour objet un bracelet à maillons pour l'horlogerie, la bijouterie, etc. , dans lequel les maillons sont reliés entre eux par des pièces de liaison.

Ce bracelet est caractérisé par le fait que lesdites pièces de liaison sont articulées entre elles de manière à prendre les maillons successifs en sandwich en leur interdisant tout déplacement relatif dans les sens longitudinal en transversal du bracelet.

Le dessi ci-annexé représente, schématiquement et à titre d'exemple, une forme d'exécution de l'objet de l'invention.
La figure 1 en est une vue en plan montrant quatre maillons détachés.
Les figures 2 et 3 sont des vues en coupe par les lignes II-II et III-III de la figure 1.
La figure 4 montre, en perspective, les différents composants du bracelet.

Le bracelet représenté au dessin est constitué par des maillons plats 10, dont les bords transversaux sont arrondis, **par des pièces de** liaisons 11 et par des goupilles d'assemblage 12.

Les maillons 10 sont de deux types 10A et 10B, alternant le long du bracelet, obtenus à partir d'une barre profilée présentant une gorge longitudinale 10C. Chaque maillon 10 présente quatre entailles 13A(B) , de section rectangulaire, deux par face, s'étendant dans le sens longitudinal du bracelet, et deux entailles 14A(B) pratiquées dans le bord arrondi du maillon situé au voisinage de la gorge 10C.

Les maillons 10A et 10B se distinguent entre eux par le fait que dans les maillons 10A les deux entailles supérieures 13A sont situées vers l'extérieur du maillon et les deux entailles inférieures 13A vers le centre du maillon, et inversément dans les maillons 10B.

Les entailles 13A et 13B de deux maillons 10 adjacents forment deux groupes de quatre qui correspondent respectivement à l'une des deux entailles 14A(B) de ces maillons.

Les pièces de liaison 11, qui présentent la forme de barrettes, de section rectangulaire correspondant à celle des entailles 13,sont logées dans ces entailles. Leurs deux extrémités formées par des parties cylindriques percées d'un trou 15 sont engagées par groupe de quatre dans les entailles 14A(B) correspondantes.

Les goupilles 12 sont engagées dans les trous, 15 des pièces de liaison 11 correspondantes qui prennent ainsi en sandwich les maillons 10.

Dans ces conditions les maillons 10 sont prisonniers des pièces 11 qui leurs interdisent tout déplacement relatif dans le sens transversal et dans le sens longitudinal du bracelet.

En revanche, les maillons peuvent pivoter l'un par rapport à l'autre ce qui confère au bracelet la souplesse requise pour l'adapter sur le poignet.

Un des principaux avantages du bracelet décrit réside dans le fait que les maillons 10 et les pièces de liaison 11 peuvent être fabriquées en grande série à un prix de revient relativement bas à partir de barres profilées tronçonnées, fraisées et perçées.

Le bracelet selon l'invention peut présenter des formes très variées en fonction des profilés choisis. De plus, on pourra lui donner des aspects différents en utilisant par exemple des métaux divers pour les maillons 10 et les pièces 11 , ou en les colorant ou traitant différemment leurs surfaces, ou encore en prévoyant des incrustations dans certains maillons. Par ailleurs, le montage du bracelet ne présente aucune difficulté, et il peut être entièrement automatisé.

## Revendications

1. Bracelet à maillons dans lequel les maillons sont reliés entre eux par des pièces de liaison, caractérisé par le fait que lesdites pièces de liaison (11) sont articulées entre elles de manière à prendre en sandwich les maillons (10) en leur interdisant tout déplacement relatif dans le sens longitudinal et le sens transversal du bracelet.

2. Bracelet selon la revendication 1, caractérisé par le fait que lesdites pièces de liaison (11) sont logées dans des entailles (13) ménagées longitudinalement dans les deux faces des maillons (10).

3. Bracelet selon la revendication 2, caractérisé par le fait que lesdites pièces de liaison (11) sont reliées entre elles par des goupilles (12).

4. Bracelet selon la revendication 3, caractérisé par le fait que lesdites goupilles (12) sont engagée dans des trous (15) percés dans les extrémités des pièces de liaison (11).

5. Bracelet selon la revendication 4, caractérisé par le fait que lesdites extrémités des pièces de liaison (11) sont logées dans des entailles (14) ménagées dans l'un des bords des maillons (10).

6. Procédé de fabrication d'un bracelet selon la revendication 1, caractérisé par le fait que l'on réalise les maillons (10) en partant d'une barre profilée.

7. Procédé selon la revendication 6, caractérisé par le fait que l'on réalise les pièces de liaison (11) en partant d'une barre profilée.
